# EUROPÄISCHE PATENTSCHRIFT

(11) **EP 2 020 299 B1**
(45) Veröffentlichungstag und Bekanntmachung des Hinweises auf die Patenterteilung: **23.11.2011**
(21) Anmeldenummer: 08013147.7
(22) Anmeldetag: 22.07.2008
(51) Int. Cl.: B41J 25/308, B41J 2/165

(54) **Messanordnung und Messverfahren zur Ermittlung des Spiels einer Kartuschenschwenkeinheit**
Measuring system and method for measuring the play of a cartridge pivoting unit
Dispositif de mesure et procédé de mesure destinés à déterminer le jeu d'une unité de pivotement de cartouche

(30) Priorität: 31.07.2007 DE 102007035875
(43) Veröffentlichungstag der Anmeldung: 04.02.2009
(73) Patentinhaber: Francotyp-Postalia GmbH, 16547 Birkenwerder (DE)
(72) Erfinder: Ehresmann, Rainer, 13591 Berlin (DE); Müller, Ralf, 13355 Berlin (DE); Muhl, Wolfgang, 16540 Hohen Neuendorf (DE); Roth, Sabine, 13156 Berlin (DE)

(56) Entgegenhaltungen:
- EP-A- 1 607 714
- EP-A- 1 782 954
- EP-A- 1 782 955

## Beschreibung

Die Erfindung betrifft eine Messanordnung und ein Messverfahren zur Ermittlung des Spiels einer Kartuschenschwenkeinheit eines Tintendrucksystems gemäß des Oberbegriffs der Ansprüche 1 und 12. Das Verfahren dient zum Erkennen und Ausgleich von altersabhängigen Veränderungen des Spiels bzw. zur Beurteilung, ob eine erforderliche Genauigkeit beim Schwenken der Kartuschenschwenkeinheit in die Druckposition noch eingehalten werden kann. Die Erfindung kommt in druckenden Geräten mit Relativbewegung zwischen einem Tintenstrahldruckkopf und dem Druckgut zum Einsatz, insbesondere in Frankier- und/oder Adressiermaschinen bzw. in anderen Postverarbeitungsgeräten.

Aus dem deutschen Gebrauchsmuster DE 200 12 946 U1 sind bereits Schwenkbewegungen eines Druckkopfes bekannt.

Aus der deutschen Offenlegungsschrift DE 10062012 A1 ist bereits eine Aufnahmeeinheit für mindestens einen Tintendruckkopf bekannt, die drehbeweglich um eine Drehachse angeordnet ist, die parallel zur Transportrichtung von Poststücken liegt, und die motorangetrieben und mikroprozessorgesteuert wahlweise mindestens in eine Druckposition und eine Serviceposition schwenkbar ist. Eine Serviceposition an einer Dichtstation wird nach längeren Druckpausen u.a. zum Freispritzen angefahren.

Im deutschen Gebrauchsmuster DE 20 2006 008952 U1, welches den Titel trägt: "Anordnung zum Wechseln von Kundendaten einer Frankiereinrichtung" wurde eine Vorderansicht der Frankiermaschine des Typs Centormail® und deren Elektronik bereits teilweise dargestellt.

In der deutschen Offenlegungsschrift DE 10 2005 052 150 A1 des Titels: "Vorrichtung zur Reinigung eines Tintendruckkopfes" wurde für die gleiche Frankiermaschine eine Schwenkmechanik und deren Ansteuerungseinrichtung zum Schwenken in eine Reinigungs- und Dichtposition gezeigt.

Aus der Europäischen Patentanmeldung EP 1782955 A1 ist ein Verfahren und Vorrichtung zum Freispritzen eines Tintendruckkopfes eines Tintendrucksystems bekannt, wobei mindestens eine mit einem Druckkopf ausgestattete Tintenkartusche in einer Aufnahmeeinheit angeordnet ist, die nachfolgend als Kartuschenschwenkeinheit bezeichnet wird. Diese wird durch einen Antrieb schrittweise angetrieben und ist mikroprozessorgesteuert wahlweise mindestens in eine Druckposition und in eine Freispritzposition nahe der Druckposition schwenkbar. Während es möglich ist, dass die Kartuschenschwenkeinheit während des Freispritzens bewegt wird, soll zwecks Druckens die Druckposition möglichst exakt angesteuert werden. Die Kartuschenschwenkeinheit weist eine Drehachse mit einem Drehwinkelgeber auf, mit welchem die bei einer Drehung der Achse jeweils erreichte Position ermittelt werden kann. Die Kartuschenschwenkeinheit kann auch bei korrekt justiertem Drehwinkelgeber zu viel Spiel haben, was in Summe zu einem Ausfall der Maschine führen kann.

Europäische Patentanmeldung EP1782954 A1 beschreibt eine Kartuschenschwenkeinheit samt Reinigungs- und Dichtstation gemäss Anspruch 1.

Die Aufgabe der Erfindung besteht darin, eine Messanordnung zur Ermittlung des Spiels einer Kartuschenschwenkeinheit und ein entsprechendes Messverfahren zu schaffen, wobei eine Überprüfung des Spiels einfach und ohne das Öffnen der Maschine möglich gemacht wird.

Die Aufgabe wird durch eine Messanordnung zur Ermittlung des Spiels einer Kartuschenschwenkeinheit mit den Merkmalen der Anordnung nach dem Anspruch 1 und ein zugehöriges Messverfahren mit den Merkmalen des Verfahrens nach dem Anspruch 11 gelöst.

Die Messanordnung weist einen Mikrorechner auf, der mit einem Drehbewegungssensor und mit dem ersten Motor zu dessen Ansteuerung verbunden ist, zum Schwenken der Kartuschenschwenkeinheit. Der erste Motor wird mikrorechnergesteuert mit Impulsen entsprechender Energie beaufschlagt. Die Kartuschenschwenkeinheit wird in Abhängigkeit von der zugeführten Energie mittels einem Getriebe geschwenkt, welches zwischen dem ersten Motor und der Kartuschenschwenkeinheit angeordnet ist. Die Bewegung der Kartuschenschwenkeinheit erfolgt aber nicht konform zum Antrieb durch den ersten Motor, wenn ein Spiel des Getriebes erst noch überwunden werden muss. Beim Schwenken der Kartuschenschwenkeinheit an einen mechanischen Anschlag wird das Spiel vollständig herausgedrückt. Über den Drehbewegungssensor, der Messwerte liefert, wird dann keine Bewegung mehr detektiert. Der Mikrorechner ist zur Ermittlung und Auswertung von Messwerten vorgesehen. Ein Mikroprozessor des Mikrorechners ist durch ein im Programmspeicher des Mikrorechners gespeichertes Programm programmiert, die Drehrichtung des ersten Motors und damit die Bewegungsrichtung der Kartuschenschwenkeinheit zu einem ersten Zeitpunkt umzukehren, wobei der erste Zeitpunkt erreicht wird, wenn das Spiel des Getriebes der Kartuschenschwenkeinheit vollständig herausgedrückt worden ist. Der Mikrorechner beaufschlagt einen Zähler zum Zählen von Impulsen mit Impulsen ab dem ersten Zeitpunkt und weist einen Arbeitsspeicher zur Speicherung der unmittelbar aufeinander folgend ermittelten digitalisierten Messwerte auf. Zur Auswertung von Messwerten dient ein digitaler Vergleicher zum Vergleich der unmittelbar aufeinander folgenden digitalisierten Messwerte, wobei der Mikroprozessor des Mikrorechners programmiert ist, den Zähler zu einem zweiten Zeitpunkt zu stoppen, wenn die Differenz der unmittelbar benachbarten digitalisierten Messwerte größer ist, als ein Schwellwert oder wenn die Differenz der unmittelbar benachbarten digitalen Messwerte bei aufeinanderfolgenden Messungen ansteigt bzw. sich ändert. Der Zählerstand wird als Spiel im Arbeitsspeicher gespeichert.

Ein Messverfahren zur Ermittlung des Spiels einer Kartuschenschwenkeinheit basiert darauf, dass Impulse erzeugt werden, mit denen der Antrieb beaufschlagt wird, dass ein Antreiben der Kartuschenschwenkeinheit und dass eine Ermittlung von Messwerten entsprechend einem schwenken der Kartuschenschwenkeinheit erfolgt, wobei die über einen Drehbewegungssensor, insbesondere einem Drehwinkelgeber, gemessenen und von einem Wandler erzeugten digitalen Messwerte einem Mikrorechner zu deren Auswertung zugeführt werden, von dessen Mikroprozessor die Drehrichtung des ersten Motors (Schrittmotors) und damit die Bewegungsrichtung der Kartuschenschwenkeinheit zu einem ersten Zeitpunkt umgekehrt wird, wenn das Spiel des Getriebes der Kartuschenschwenkeinheit vollständig herausgedrückt worden ist, durch ein Rücksetzen eines Zählwertes eines Zählers auf den Wert Null zum ersten Zeitpunkt und ab dem ersten Zeitpunkt durch ein Zählen von Impulsen, deren Anzahl der Drehbewegung der Motorwelle des ersten Motors (Schrittmotors) entspricht, durch eine Speicherung der unmittelbar aufeinander folgend ermittelten digitalen Messwerte im Arbeitsspeicher, durch einen digitalen Vergleich der unmittelbar aufeinander folgenden digitalisierten Messwerte, wobei zu einem zweiten Zeitpunkt der Zähler gestoppt und der Zählerstand als Spiel P im Arbeitsspeicher gespeichert wird. Der zweite Zeitpunkt t₂ ist erreicht, wenn mindestens eine einmalige Änderung detektiert wird, bei welcher die Differenz Δ der unmittelbar benachbarten digitalen Messwerte größer ist, als ein Schwellwert D oder wenn eine mehrmalige Änderung der Differenz Δ der unmittelbar benachbarten digitalen Messwerte bei aufeinanderfolgenden Messungen detektiert wird, wobei die Differenz Δ tendenziell ansteigt.
In der Messanordnung werden ein bereits vorhandener Drehwinkelgeber und eine vorhandene Mikroprozessorsteuerung zur Ermittlung des Spiels der Kartuschenschwenkeinheit eingesetzt. Der elektrische Nutzwinkel des Drehwinkelgebers ist größer, als der Schwenkbereich. Beim Zusammenbau des Tintendrucksystems einer Frankiermaschine wird der Drehwinkelgeber so justiert, dass etwa gleiche Winkel-Reserven an beiden Enden des Schwenkbereiches liegen. Das Spiels der Kartuschenschwenkeinheit ist die Summe aller Spiele des Schneckengetriebes. Für die Kartuschenschwenkeinheit existiert je ein mechanischer Anschlag an einem Gestell des Tintendrucksystems sowohl in einer Minimalposition (Druckposition) als auch einer Maximalposition (Wechselposition). Wenn die am Drehwinkelgeber abgreifbare Messspannung sich nicht ändert, obwohl der erste Motor (Schrittmotor) angesteuert wird, dann hat die Kartuschenschwenkeinheit eine Extremposition, d.h. einen festen Anschlag erreicht. Die Mikroprozessorsteuerung kann ausgehend von einer dieser Extrempositionen eine Anzahl an Schritten für einen Schrittmotor ermitteln, zum Ansteuern jeder Position der Kartuschenschwenkeinheit im Schwenkbereich. Die Erfindung geht dennoch von einem beweglichen Anschlag aus, der durch eine Reinigungs- und Dicht-Station (RDS) gebildet wird. Zuerst wird die Kartuschenschwenkeinheit in Richtung der Wechselposition geschwenkt und dann die RDS in die Dichtposition verfahren, so dass die dannach in die Dichtposition geschwenkte Kartuschenschwenkeinheit letztendlich auf der RDS aufliegt und durch die Schwerkraft an sie gedrückt wird. Durch weitere Schritte des Schrittmotors wird das Spiel des Schneckengetriebes vollständig herausgedrückt. Wird dann schrittweise die antriebsmäßig gekoppelte Schnecke und ein dadurch angetriebenes Schneckenrad(Segment) in entgegengesetzte Richtung gedreht, so muss zunächst das Spiel des Schneckengetriebes überwunden werden, bevor sich die Kartuschenschwenkeinheit wirklich von der RDS entfernt. Das Spiel ergibt sich aus der Anzahl der notwendigen Schritte des ersten Motors (Schrittmotors) zum Bewegen der Kartuschenschwenkeinheit.

Die Erfindung hat den Vorteil, dass die Zeitdauer des Schwenkens der Kartuschenschwenkeinheit mit dem mindestens einem Tintendruckkopf von der Wechselposition in die Dichtposition zum Anschlagen an die RDS und wieder zurück in die Wechselposition kurz gegenüber einem Schwenken der Kartuschenschwenkeinheit an den festen Anschlag in Druckposition ist. Die Kartuschenschwenkeinheit wird durch ihr Eigengewicht in der Dichtposition gehalten, während die Antriebsrichtung des Getriebes umgekehrt wird. Bis die Kartuschenschwenkeinheit sich bewegt und zurück in die Wechselposition geschwenkt wird, ist deren Spiel vorteilhaft sehr genau bestimmbar. Die Genauigkeit beim Schwenken in die Druckposition wird durch Berücksichtigung des Spiels soweit erhöht, so dass ein fester Anschlag in Druckposition am Gestell des Tintendrucksystems für das Verhindern eines Überfahrens der Druckposition sogar entfallen könnte.

Vorteilhafte Weiterbildungen der Erfindung sind in den Unteransprüchen gekennzeichnet bzw. werden nachstehend zusammen mit der Beschreibung der bevorzugten Ausführung der Erfindung anhand der Figuren näher dargestellt. Es zeigen:
- Figur 1,: Darstellung der Positionen des Drehwinkels,
- Figur 2,: perspektivische Ansicht einer Frankiermaschine des Typs Centormail® von hinten,
- Figur 3,: Blockschaltbild einer Messanordnung mit Mikrorechner,
- Figur 4,: Darstellung der Funktion des Mikrorechners,
- Figur 5,: Darstellung des Tintendrucksystems mit Seitenansicht von links hinten oben auf eine in eine Druckposition geschwenkte Kartuschenschwenkeinheit,
- Figur 6,: Darstellung des Tintendrucksystems mit Seitenansicht von links hinten oben auf eine in die Dichtposition geschwenkte Kartuschenschwenkeinheit,
- Figur 7,: Flussplan zum Messablauf.

Die Figur 1 zeigt eine Darstellung der Positionen des Drehwinkels einer Kartuschenschwenkeinheit. In Frankiermaschinen des Typs Centormail® kann mindestens ein Tintendruckkopf einer Kartusche mit Hilfe der Kartuschenschwenkeinheit in die gewünschte Position bewegt werden. Die Kartuschenschwenkeinheit kann die in der Figur 1 dargestellten Positionen einnehmen und hat einen Schwenkbereich von 85,3°. Einer Druckposition entspricht ein Winkel von Null Grad, einer Freispritzposition in der Nähe der Druckposition entspricht ein Winkel von 25,3° und einer Dichtposition entspricht ein Winkel von 80° sowie einer Wechselposition entspricht ein Winkel von 85,3°. Die Kartuschenschwenkeinheit wird mit nicht gezeigten Mitteln, vorzugsweise mit Hilfe eines Schrittmotors über einen Schneckenantrieb bewegt. An den beiden Grenzen des vorgenannten Winkelbereichs von 85,3° liegt je ein Reservewinkelbereich. Wenn ein an sich bekannter Drehwinkelgeber zur Ermittlung des Spiels der Kartuschenschwenkeinheit eingesetzt wird, welcher einen elektrischen Nutzwinkel von 95° umfasst, betragen die annähernd gleichen Winkel-Reserven 4,85° ∓ 4° an beiden Enden des Schwenkbereiches von 85,3°.

In der Figur 2 wird eine perspektivische Ansicht einer Frankiermaschine des Typs Centormail® von hinten links oben, mit geöffneter Gehäuserückwand dargestellt. Ein nicht sichtbares Chassis trägt ein neues Tintendrucksystem 1 und eine bekannte mit der Frankiermaschine Jetmail® vergleichbare Transporteinrichtung. Das Tintendrucksystem besteht (nicht sichtbar) aus einer im Gestell 10 unten verfahrbar angeordneten RDS und aus der darüber schwenkbar angeordneten Kartuschenschwenkeinheit 12, welche über ein Schneckengetriebe von einem ersten Motor angetrieben wird. Das Verfahren der RDS erfolgt mittels eines zweiten Motors (nicht sichtbar). Die Transporteinrichtung wird nicht sichtbar von einem auf der Postausgangsseite 2 der Frankiermaschine in Bodennähe angeordneten dritten Motor angetrieben. Die Kartuschenschwenkeinheit 12 wird in Figur 2 in einer Dichtposition dargestellt, wobei der mindestens eine Tintendruckkopf gegenüber der RDS positioniert ist. Das Gestell 10 ist formschlüssig so am Chassis befestigt, dass eine Parallelität zwischen Transportrichtung und den auf ein Poststück zu druckenden Druckzeilen erreicht wird. Im Gestell 10 ist die mit mindestens einem Tintendruckkopf ausgestattete Kartuschenschwenkeinheit 12 schwenkbar hinter einer Führungsplatte 22 angeordnet, welche ein Druckfenster (nicht sichtbar) aufweist. Wird die Kartuschenschwenkeinheit 12 in eine Druckposition geschwenkt, dann ist der mindestens eine Tintendruckkopf im Druckfenster positioniert. Eine Freispritzposition ist so nahe der Druckposition angeordnet, so dass die Zeitdauer für das Verfahren der Kartuschenschwenkeinheit 12 mit dem mindestens einem Tintendruckkopf in die Freispritzposition bzw. wieder zurück in die Druckposition gegenüber dem Verfahren in die Dichtposition viel kürzer ist. Der deutschen Offenlegungsschrift DE 10 2005 052 150 A1, welche den Titel trägt "Vorrichtung zur Reinigung eines Tintendruckkopfes" sind weitere Details entnehmbar. Als Drehbewegungssensor kommt ein Drehwinkelgeber 125 zum Einsatz, welcher am Abgriff eine analoge Teilspannung entsprechend dem eingestellten Drehwinkel ausgibt. Auf der Posteingangsseite der Frankiermaschine ist unter einer Abdeckung 31 eine Hauptleiterplatte mit einer Mikroprozessorsteuerung angeordnet. Die Frankiermaschine ist mit einer Plexiglasplatte 25 zum Berührungsschutz und mit einer Führungsplatte 22 für Poststücke ausgestattet ist, welche über die Vertikale hinaus geneigt sind, so dass die Poststücke an der Führungsplatte 22 anliegen. Auf der anderen Seite der Plexiglasplatte 25 sind die Tastatur 4 und Anzeigeeinrichtung 5 als Benutzerschnittstelle angeordnet, welche mit der Mikroprozessorsteuerung in bekannter Weise verbunden sind. Die Mikroprozessorsteuerung der Frankiermaschine kann nun nach einer entsprechenden Eingabe via Benutzerschnittstelle auch zur Unterstützung eines Servicetechnikers oder einer anderen dazu authorisierten Person benutzt werden, eine Überprüfung des Spiels der Kartuschenschwenkeinheit einfach und ohne das Öffnen der Maschine vorzunehmen. Die digitalen Messwerte, ein Schwellwert, der Zählerstand des Zählers bzw. das Spiel P können über die Benutzerschnittstelle 4, 5 bedarfsweise abgefragt und ausgegeben werden.

Es ist vorgesehen, dass ein Mikroprozessor eines Mikrorechners durch ein im Programmspeicher des Mikrorechners gespeichertes Programm programmiert ist, zum Ansteuern des ersten Motors, um die Kartuschenschwenkeinheit (12) mittels des ersten Motor via ein Getriebe anzutreiben, zum Ansteuern des zweiten Motors zum Antreiben der Reinigungs- und Dicht-Station (RDS), welche in die Dichtposition verfahren wird, wobei die Kartuschenschwenkeinheit (12) von einer Wechselposition in eine Dichtposition geschwenkt wird und im Ergebnis des Weiterschwenkens an der Reinigungs- und Dicht-Station (RDS) anschlägt und angedrückt wird. Eine Überprüfung des Spiels der Kartuschenschwenkeinheit beginnt mit deren Wegschwenken aus der Dichtposition in die Wechselposition zu einem ersten Zeitpunkt und endet zu einem zweiten Zeitpunkt, wenn die Änderung der für das Spiel repräsentativen Messwerte wieder konform mit den Impulsen erfolgt, die am Getriebe eingangsseitig gemessen werden bzw. konform mit Schrittimpulsen erfolgt mittels welchen der erste Motor angesteuert wird, wobei letzterer ein Schrittmotor ist.

In der Figur 3 wird ein Blockschaltbild einer Messanordnung mit Mikrorechner zur Ermittlung des Spiels einer Kartuschenschwenkeinheit dargestellt. Ein Drehbewegungssensor S1 ist ein Drehwinkelgeber 125. Eine Betriebsspannung U_{B} liegt am Drehwinkelgeber 125 an, der einen Spannungsteiler mit dem Gesamtwiderstand von 4 kΩ ∓ 20% mit den Teilwiderständen R1, R2 bildet. Durch eine Drehung um die Achse 121 beim Schwenken der Kartuschenschwenkeinheit 12 wird der Mittelabgriff des Spannungsteilers verstellt und über den Teilwiderstand R2 fällt eine veränderbare analoge Teilspannung U2 = U_{B} · R2 / (R1 + R2) ab. Die messbare Teilspannung U2 der in Druckposition geschwenkten Kartuschenschwenkeinheit ist minimal und die messbare Teilspannung U2 der in Wechselposition geschwenkten Kartuschenschwenkeinheit ist maximal. Der Drehwinkelgeber 125 ist beispielsweise ein Absolut Position Encoder des Typs PMR 403 oder PMR411 der TWK-Elektronik GmbH, welcher mit seiner gelben Anschlussleitung mit Betriebsspannung und mit seiner grünen Anschlussleitung mit Massepotential verbunden ist. Die analoge Teilspannung U2 am Mittelabgriff (rot) des Spannungsteilers wird von einem Analog/Digital-Wandler 32 in einen digitalen Datenwert X2 umgewandelt, der digital weiterverarbeitet oder gespeichert wird. Der Analog/Digital-Wandler 32 ist dazu ausgangsseitig mit den digitalen Eingängen eines Mikrocontrollers (µC) 33 verbunden. Der Analog/Digital-Wandler 32 und der Mikrorechner (Mikrocontroller) 33 sind Bestandteil der Mikroprozessorsteuerung, die zur Ermittlung des Spiels der Kartuschenschwenkeinheit eingesetzt wird. Der Mikrocontroller weist weiterhin einen Programm- und Datenspeicher auf. Am Mikrocontroller (µC) 33 sind eine Vielzahl von Sensoren und Aktoren angeschlossen.
Am Mikrocontroller wird ausgangsseitig ein erster Motor M1 (124) zum Antrieb der Kartuschenschwenkeinheit, ein zweiter Motor M2 (1315) zum Antrieb der RDS 13 und ein - zur Messung nicht benötigter - dritter Motor zum Antrieb einer Poststücktransportvorrichtung angeschlossen (nicht gezeigt). Der erste Motor M1 (124) ist mit seiner Motorwelle mit der Welle 1230 eines Schneckengetriebes 123 kraftschlüssig verbunden oder mechanisch identisch. Die Welle 1230 trägt eine Schnecke 1231 und ist beidseitig der Schnecke 1231 je in einem Kugellager 1232 und 1233 gelagert, die mit einem Spiel A ca. 50 bis 1000 µm behaftet sind.
In die Schnecke greift eine Verzahnung eines Schneckenrades oder eines Schneckenradsegments 1234 ein, welches um eine Achse 121 drehbar gelagert ist. Sowohl die Befestigung, als auch die Verzahnung kann beim Eingriff in die Schnecke ein Spiel B ca. 50 bis 300 µm aufweisen. Die auf der Achse 121 drehbar gelagerte Kartuschenschwenkeinheit ist mit einem Schleiferhebel des Drehwinkelgebers 125 mechanisch kraftschlüssig verbunden. Sobald die Kartuschenschwenkeinheit um die Achse 121 gedreht wird, gibt der Drehwinkelgeber 125 an seinem Mittelabgriff eine in der Regel geänderte Messspannung U2 aus. Ausnahmen, d.h. die Nichtänderungen, liegen beim Ereichen der Extrempositionen und der Dichtposition vor. Beim Bewegen der Kartuschenschwenkeinheit durch den ersten Motor M1 (Schrittmotor) tritt in Abhängigkeit von der jeweiligen Position ein gewisses Spiel P auf. Das heißt, der Schrittmotor bewegt sich um einige Schritte, bevor sich die Teilspannung am Drehwinkelgeber 125 und der daraus resultierende digitale Wert ändert. Das Spiel kann sehr groß sein, wenn
a) die vom Schrittmotor 124 angetriebene Schnecke 1231 nicht korrekt montiert wurde oder
b) die vom Schrittmotor 124 angetriebene Schnecke sich während des Betriebes des Tintendrucksystems der Frankiermaschine lockert.

Es tritt einerseits ein Spiel A der Schnecke in axialer Richtung auf. Andererseits existiert ein Spiel B zwischen Schnecke und Schneckenrad. Aus den folgenden Gründen ist es erforderlich, das Spiel der Kartuschenschwenkeinheit zu kennen:
a) Um einen Abdruck zu erhalten, der den Anforderungen der Postbehörden entspricht, ist es erforderlich die Kartuschenschwenkeinheit mit einer Genauigkeit von ± 1° in die Druckposition zu bewegen und zu halten. Zum Erreichen einer bestimmten Position der Kartuschenschwenkeinheit muss der Schrittmotor eine genau bestimmbare Anzahl von Schritten zurücklegen, vorausgesetzt es ist kein Spiel vorhanden. Da jedoch immer ein Spiel auftritt, ist es erforderlich, dieses Spiel zu kennen, um die oben genannte Genauigkeit zu erreichen oder zumindest beurteilen zu können, ob diese Genauigkeit beim untersuchten Tintendrucksystem erreichbar ist.
b) Es kann vorkommen, dass das Getriebe schwergängig ist oder im Laufe der Zeit schwergängig wird. In diesem Fall könnte die Kartuschenschwenkeinheit mit einer vorbestimmten Schrittzahl die gewünschte Position nicht erreichen. Um beurteilen zu können, ob das Getriebe qualitativ schlecht ist oder ob ein Spiel vorliegt, ist es notwendig, das Spiel zu kennen.

Vorteilhaft entfällt durch die Verwendung eines Schrittmotors 124 die Notwendigkeit, die Drehung der Motorachse durch einen Encoder E eingangsseitig am Getriebe zu erfassen. Der optionale Encoder und dessen Anschlussleitungen sind deshalb als Strich-Punkt-Punkt-Linie gezeichnet. Der Analog/Digital-Wandler 32 kann alternativ auch ein interner Bestandteil des Mikrorechners 33 sein

Die Messanordnung 30 gemäß Figur 3 zeigt auch eine RDS. Ein zweiter Sensor S2 (1316) für eine Referenzpunkteinstellung der RDS ist eingangsseitig und ein zweiter Motor M2 (1315) ist ausgangsseitig mit dem Mikrocontroller (µC) 33 verbunden. Der zweite Motor M2 (1315) hat beispielsweise ein Spindelgetriebe, um die RDS 13 zu verstellen, welche mit einem verfahrbaren Schlitten 137 in den Schlitzen des Wandbleches gleitet, um durch eine um 85,3° geschwenkte Kartuschenschwenkeinheit 12 zunächst eine Wechselposition zu erreichen. Durch die RDS in Ruheposition wird der zweite Sensor S2 (1316) für eine Referenzpunkteinstellung betätigt. Die Kartuschenschwenkeinheit kann zur gleichen Zeit in der Wechselposition verharren. Man fährt sowohl Kartuschenschwenkeinheit, als auch die RDS in die Dichtposition, so dass die Kartuschenschwenkeinheit auf der RDS anschlägt und an sie gedrückt wird. Während das Spiel der Schnecke, je nach Beweglichkeit der Schnecken in deren Lagerungen, vollständig herausgedrückt wird, zählt der Mikrocontroller die Schritte, welche der erste Motor M1 (Schrittmotor 124) bei dessen Ansteuerung ausführt. Die digitalisierten Messwerte X2 werden über den Drehwinkelgeber 125 und den Anolog/Digital-Wandler 32 dem Mikrocontroller 33 zwecks Speicherung zugeführt. Dabei wird auch jede Änderung des gemessenen digitalen Wertes X2 registriert. Ein erster Zeitpunkt t₁ (Start-Zeitpunkt) ist erreicht, wenn die Differenz Δ der unmittelbar benachbarten Messwerte minimal wird. Beispielsweise wird die Differenz Δ der unmittelbar benachbarten Messwerte X2ₙ - X2ₙ₋₁ gleich Null. Dann wird die Schnecke vom Schrittmotor (M1) 124 schrittweise in die entgegengesetzte Richtung gedreht, d.h. die Kartuschenschwenkeinheit 12 von der RDS 13 wegbewegt. Bevor sich die Kartuschenschwenkeinheit wirklich bewegt, muss zunächst wieder das Spiel überwunden werden. Aus der Anzahl der Schritte, die notwendig sind, bevor sich die Kartuschenschwenkeinheit bewegt und der ADC-Wert X2ₙ sich ändert, kann das Spiel P = A + B der Kartuschenschwenkeinheit ermittelt werden. Ein zweiter Zeitpunkt t₂ (Stopp-Zeitpunkt) ist erreicht, wenn das Spiel P überwunden ist, d.h. wenn der ADC-Wert X2ₙ sich gegenüber dem unmittelbar benachbarten Vorgängerwert X2ₙ₋₁ wieder signifikant ändert. Der zweite Zeitpunkt t₂ ist erreicht, wenn mindestens eine einmalige Änderung detektiert wird, bei welcher die Differenz Δ der unmittelbar benachbarten digitalen Messwerte größer ist, als ein Schwellwert D oder wenn eine mehrmalige Änderung der Differenz Δ der unmittelbar benachbarten digitalen Messwerte bei aufeinanderfolgenden Messungen detektiert wird, wobei die Differenz Δ (tendenziell) ansteigt. Ein empirisch ermittelter Schwellwert D kann zur Feststellung vorgegeben werden, ob das Spiel überwunden wurde. Eine mehrmalige Änderung der Differenz Δ umfasst folgende Fälle:
- Eine erste Änderung ist kleiner, als eine nachfolgendende zweite Änderung der Differenz Δ.
- Eine erste Änderung ist gleich einer nachfolgendenden zweiten Änderung der Differenz Δ aber kleiner, als eine nachfolgende dritte Änderung der Differenz Δ.
- Eine erste Änderung ist größer, als eine nachfolgendende zweite Änderung der Differenz Δ aber kleiner, als eine nachfolgende dritte Änderung der Differenz Δ.
- Eine erste Änderung ist größer oder gleich einer nachfolgenden zweite Änderung der Differenz Δ aber kleiner, als irgendeine der nachfolgenden weiteren Änderungen der Differenz Δ.
   Aus der Figur 4 geht eine Darstellung der Funktion des Mikrorechners beim Ermitteln des Spiels der Kartuschenschwenkeinheit hervor, während die Kartuschenschwenkeinheit von der RDS weg in Richtung Druckposition bewegt wird. Die übrige Arbeitsweise des Mikrorechners vor und nach dieser Funktion wird später noch erläutert. Der Mikrorechner 33 besteht mindestens aus einem Programmspeicher (FLASH) 332, einem Arbeitsspeicher (RAM) 333 und einer Ein-/Ausgabeschaltung 334, welche über einen BUS 331 mit einem Mikroprozessor (µP) 335 verbunden sind. Ein Anfangswert bzw. ein zu einem vorherigen Zeitpunkt gemessener Digitalwert X2ₙ₋₁ wird auf einem ersten vorbestimmten Speicherplatz im Arbeitsspeicher (RAM) 333 gespeichert. Der Mikroprozessor (µP) 335 ist durch ein im Programm-speicher (FLASH) 332 gespeichertes Programm 300 programmiert, im Schritt 301 einen soeben gemessenen Digitalwert X2ₙ auf einem zweiten vorbestimmten Speicherplatz im Arbeitsspeicher (RAM) 333 zu speichern. Das Spiel ist herausgedrückt, wenn sich beide Digitalwerte X2ₙ und X2ₙ₋₁ nur minimal unterscheiden bzw. bei einer gegen Null gehenden Differenz X2ₙ - X2ₙ₋₁ = Δ → 0. Im Mikroprozessor (µP) 335 ist hard- und/oder softwaremäßig ein digitaler Vergleicher V realisiert, dessen Funktion durch einen ersten Vergleichsschritt 302 und einen ersten Abfrageschritt 303 verdeutlicht wird, wobei durch letzteren abgefragt wird, ob durch die Differenz Δ eine wählbar vorgegebene Vergleichsgröße D (Schwellwert) schon erreicht oder überschritten ist. Ist die wählbar vorgegebene Vergleichsgröße D durch die Differenz Δ noch nicht überschritten, dann wird zum zweiten Abfrageschritt 305 verzweigt und abgefragt, ob ein nächster Schrittimpuls für den ersten Schrittmotor M1 schon ausgegeben worden ist. Falls das nicht der Fall ist, dann wird zum Beginn des ersten Vergleichsschritts 302 zurückverzweigt. Wurde aber zu einem ersten Zeitpunkt t₁ die Drehrichtung der Schnecke umgekehrt und auch ein nächster Schrittimpuls für den ersten Schrittmotor (M1) 124 schon ausgegeben, dann wird ein Zähler veranlaßt, seinen Zählwert Z um Eins zu inkrementieren, d.h. um einen Schritt weiter zu zählen. Der Zähler ist hardmäßig und/oder softwaremäßig als Zählersoftwaremodul realisiert und dessen Inkrementier-Funktion Z : = Z + 1 ist aus einem Nachfolgeschritt 306 ersichtlich. Anschließend werden Indizes geändert, da der aktuelle Messwert bzw. Digitalwert zum neuen Vorgänger wird, d.h. die Zuordnung zu den Speicherplätzen wird verschoben, was aus dem Schritt 307 hervorgeht. Alternativ wird ein Schieberegister realisiert und betrieben. Im nachfolgenden Schritt 308 wird vom Mikroprozessor ein Befehl an die Ausgabeeinheit ausgegeben, eine nachfolgende neue U2ₙ Analogwertmessung durchzuführen. Der Mikroprozessor 335 ist nun wieder zum ersten Schritt 301 gelangt und bereit, einen gemessenen und mittels A/D-Wandler digitalen weiteren Messwert X2ₙ im RAM 333 zu speichern.
   Ist aber die wählbar vorgegebene Vergleichsgröße D durch die Differenz Δ überschritten, dann wird vom ersten Abfrageschritt 302 zum Schritt 304 zwecks Speichern des Spiels P = Z im RAM 333 verzweigt. Über die Ein-/Ausgabeeinheit 334 kann der Wert des Spiels P = Z bei Bedarf zwecks Anzeige ausgegeben werden. Wenn das Kriterium im ersten Abfrageschritt 302 erfüllt wird, bedeutet dies, dass das Spiel P überwunden wurde und dass die Änderung der Messwerte X2 wieder konform mit den Schrittimpulsen erfolgt.

In Fig. 5 ist eine Darstellung des Tintendrucksystems mit Seitenansicht von links hinten oben auf eine Kartuschenschwenkeinheit gezeigt, wobei die Tintendruckköpfe beider Kartuschen in der Druckposition positioniert sind. Ein erstes Wandblech des Gestells 10 wurde aus Gründen der besseren Darstellung der Details weggelassen. Das Tintendrucksystem 1 weist eine im Gestell 10 schwenkbare Kartuschenschwenkeinheit 12 auf, welche mindestens eine Tintenkartusche **I,II** mit Tintendruckkopf 11 trägt. Zur Verstellung der Kartuschenschwenkeinheit 12 ist mindestens ein erster Motor 124 sowie zur Rückmeldung ist ein Drehgeber 125 mit einer Mikroprozessorsteuerung verbunden (nicht gezeigt). Zur Einstellung der unterschiedlichen Funktionspositionen sind in bekannter Weise zwischen dem zweiten und dritten Wandblech 102, 103 des Gestells 10 je ein Getriebe für die Kartuschenschwenkeinheit 12 und für die Reinigungs-und Dichtvorrichtung 13 vorgesehen. Im Beispiel wird ein SchneckenGetriebe der Kartuschenschwenkeinheit 12 von einem Schrittmotor 124 angetrieben.
Am zweiten Wandblech 102 des Gestells 10 ist ein justierbarer Anschlag 127 in Form eines festschraubbaren Bolzens dargestellt.
An diesem Anschlag schlägt eine an der verdeckten Seite der Basis angeordnete Kante 128 der Kartuschenschwenkeinheit 12 an, wenn letztere in die andere - nicht gezeigte - Extremposition, d.h. die Wechselposition, geschwenkt wird. Auf einem vom Drehgeber 125 entfernten Ende einer um die Drehachse 121 drehbaren Welle der Kartuschenschwenkeinheit ist ein Schneckenradsegment 1234 des Schneckengetriebes (nicht sichtbar) befestigt, welches zwischen dem zweiten Wandblech 102 und dem dritten Wandblech 103 angeordnet ist. In einer Öffnung nahe der Mitte des zweiten Wandblechs 102 ist der erste Schrittmotor 124 zum Antrieb des Schneckengetriebes angeordnet.
Am ersten Wandblech (nicht gezeigt) und am zweiten Wandblech 102 wird mittels Drehzapfen 1321 und 1327 ein Prallblech 132 drehbar befestigt, welches zum Einsatz kommt, wenn die Kartuschenschwenkeinheit 12 in eine Freispritzposition um 25,3° geschwenkt wird. An der Kartuschenschwenkeinheit 12 ist ein Rad 122 drehbar befestigt und an einer Seitenschwinge des Prallblechs 132 ist eine Führungskante 1323 angeformt ist. Das Prallblech 132 ist mit dem Gestell 10 über eine Zugfeder 1322 verbunden, welche das Prallblech 132 vorspannt, wodurch das Rad 122 kraftschlüssig an der Führungskante 1323 anliegt. Am Prallblech 132 ist ein Befestigungsstift 13221 montiert, der mit einem Ende der Zugfeder 1322 verbunden ist. Das Rad 122, die Führungskante 1323 und die Zugfeder 1322 bilden eine Kulissenführung für das Prallblech 132. Vorzugsweise wird die Führungskante 1323 auf der linken Seitenschwinge des Prallblechs 132 ausgebildet. Durch die Bewegung der Kartuschenschwenkeinheit 12 wird der mindestens eine Tintendruckkopf in die Druckposition geschwenkt und das Prallblech 132 abgesenkt. Das geschieht entgegen der Wirkung der Zugfeder 1322, wobei das an der Kartuschenschwenkeinheit 12 montierte Rad 122 mit einer Führungskante 1323 der linken Seitenschwinge des Prallblechs 132 in Eingriff steht und zum frei schwingenden Ende der Schwinge verfahren wird, bis der Befestigungsstift 13221 an einen oberen Anschlag in einem Langloch gelangt. Ein Einschub 1331 ist unterhalb der Reinigungs- und Dichtvorrichtung (RDS) 13 für die Aufnahme eines Vlieses 13311 vorgesehen.

In Fig. 6 ist eine Darstellung des Tintendrucksystems mit Seitenansicht von links hinten oben auf eine Kartuschenschwenkeinheit gezeigt, wobei die Tintendruckköpfe beider Kartuschen in der Dichtposition positioniert sind. Zwischen dem ersten und zweiten Wandblech 102 des Gestells und zwischen dem zweiten und dritten Wandblech 103 des Gestells sind hintere Abstandsstücke 106, 104 angeordnet. Das erste Wandblech wurde aus Gründen der besseren Darstellung der Details ebenfalls auch hier weggelassen. Die Kartuschenschwenkeinheit 12 ist zwischen dem ersten und zweiten Wandblech 102 des Gestells angeordnet und um die Drehachse 121 schwenkbar. Letztere liegt oberhalb der hinteren Abstandsstücke 104, 106 und nahe und oberhalb der (verdeckten) vorderen Abstandsstücke. Es ist vorgesehen, dass die Reinigungs- und Dichtvorrichtung 13 sowie ein entsprechend angepasstes Prallblech 132 unterhalb der Kartuschenschwenkeinheit 12 angeordnet sind. Die Reinigungs- und Dichtvorrichtung 13 ist im Rahmen höhenverstellbar angeordnet. Dazu dienen insbesondere zwischen dem hinteren Endes des Tintensumpfes 133 und den vorgenannten vorderen Abstandsstücken schräg verlaufende Längslöcher im ersten und zweiten Wandblech 102 und ein von der Gestellrückseite unten schräg nach oben zur Mitte der Wandbleche des Gestells verfahrbarer Schlitten 137. Das Prallblech 132 wird aufgrund der über den Befestigungsstifft 13221 einwirkenden Zugfeder 1322 um die Drehzapfen 1321, 1327 gedreht und nimmt wieder eine gleiche Position ein, wie in der Freispritzposition. Ein Tintensumpf 133 unterhalb der Reinigungs- und Dichtvorrichtung 13 ist als Einschub ausgebildet. Zum Schwenken der Kartuschenschwenkeinheit 12 von der Wechselposition/(Druckposition) in die Dichtposition an der Dichtstation wird gegenüber dem Schwenken von der Druckposition in die Freispritzposition am Prallblech eine kürzere/(längere) Zeitdauer benötigt.

In der Figur 7 ist ein Flussplan zum Messablauf gezeigt. Der Messablauf 400 setzt voraus, dass ein entsprechendes Programm in einem Programmspeicher des Mikrocontrollers gespeichert ist. Nach dem Start 401 der Frankiermaschine erfolgt eine Benutzereingabe (nicht gezeigt).
Vom autorisierten Bediener wird ein Servicemodus 402 eingestellt, innerhalb dessen weitere Eingaben möglich sind. In nicht gezeigten weiteren Schritten 403 bis 407 und im gezeigten Schritt 408 wird abgefragt, welche Einstellung vom Benutzer gewählt wurde. Beispielsweise wurde von einem Servicetechniker eine Einstellung im Servicemodus 402 gewählt, um das Spiel der Kartuschenschwenkeinheit zu ermitteln. Im ersten Ab'-frageschritt 408 wird letztere Einstellung abgefragt und auf den nachfolgenden Schritt 409 wird übergegangen, wenn gewünscht ist, das Spiel der Kartuschenschwenkeinheit zu ermitteln. Wenn jedoch letzteres nicht gewünscht ist, wird auf den Servicemodus 402 zurückverzweigt. Im ersten Schritt 409 nach der ersten Abfrage erfolgt eine Ausgabe einer ersten Anzahl von Schrittimpulsen an den Schrittmotor (M1) zum Schwenken der Kartuschenschwenkeinheit in die Wechselposition. Im nachfolgenden zweiten Schritt 410 erfolgt eine Ausgabe einer zweiten Anzahl von Schrittimpulsen an den zweiten Schrittmotor (M2) zum Verfahren der RDS von einer Ruheposition in die Dichtposition. Im nachfolgenden dritten Schritt 411 erfolgt eine Bereitstellung einer dritten Anzahl von Schrittimpulsen an den ersten Schrittmotor (M1) zum Schwenken der Kartuschenschwenkeinheit 12 von der Wechselposition in die Dichtposition. Im nachfolgenden vierten Schritt 412 erfolgt eine Ausgabe eines Schrittimpulses an den ersten Schrittmotor (M1). Im fünften Schritt 413 erfolgen taktgesteuert U2-Messungen mittels des Drehwinkelgebers, eine A/D-Wandlung der analogen U2-Messwerte in digitale Messwerte X2 und ein Speichern der digitalen Messwerte X2 in einen Arbeitsspeicher. Letzterer dient auch als Datenspeicher von Daten anderer Messungen und von Parametern des Tintendrucksystems. Der Mikrocontroller kann mit den gespeicherten Daten Berechnungen oder Vergleiche vornehmen, um zu ermitteln, ob eine Änderung der Messwerte X2 konform mit den Schrittimpulsen erfolgt, was im zweiten Abfrageschritt 414 abgefragt wird. Wenn die Änderung der Messwerte X2 konform verläuft, dann wird zum vierten Schritt 412 zurückverzweigt, um einen Schrittimpuls auszugeben und anschließend die Messung weiterzuführen. Alternativ kann auch eine Schaltung hardmäßig im Mikrocontroller realisiert werden, um die vorgenannten Vergleiche vorzunehmen.
Wenn die Schwenkeinrichtung auf der RDS aufliegt und an sie gedrückt wird, dann wird das Spiel des Schneckengetriebes vollständig herausgedrückt. Das führt dazu, dass es irgendwann keine Änderung der Messwerte X2 mehr gibt, obwohl weiter Schrittimpulse vom Mikrocontroller ausgegeben werden. Dann erfolgt keine Änderung der Messwerte X2 konform mit den Schrittimpulsen. Wenn das im zweiten Abfrageschritt 414 festgestellt wird, wird zum sechsten Schritt 415 verzweigt, zwecks Vollzuges einer Richtungsumkehr und Bereitstellung einer vierten Anzahl von Schrittimpulsen für den ersten Schrittmotor 124 zum Schwenken der Kartuschenschwenkeinheit aus der Dichtposition heraus. Dabei wird dann schrittweise ein Schneckenrad(Segment) des Schneckengetriebes in die entgegengesetzte Richtung gedreht und somit die Kartuschenschwenkeinheit von der RDS wegbewegt. Im sechsten Schritt 415 erfolgt außerdem ein Rücksetzen des Zählwertes Z : = 0 eines Zählers C auf den Wert Null. Im siebenten Schritt 416 wird ein Schrittimpuls an den ersten Schrittmotor 124 ausgegeben und der Zählerwert des Zählers C um den Wert 'Eins' inkrementiert. Im nachfolgenden achten Schritt 417 erfolgen weitere U2-Messungen mittels des Drehwinkelgebers 125, eine A/D-Wandlung und Speicherung der digitalen Messwerte. Die U2-Messungen mittels des Drehwinkelgebers 125, die A/D-Wandlung und die Speicherung der digitalen Messwerte X2 werden fortgesetzt, bis in einem dritten Abfrageschritt 418 festgestellt wird, dass die Änderung der Messwerte X2 wieder konform mit den Schrittimpulsen erfolgt, wobei die bis zu diesem Zeitpunkt gezählte vierte Anzahl Z von Schrittimpulsen an den ersten Schrittmotor 124 das Spiel P ergibt, welches im nachfolgenden neunten Schritt 419 gespeichert wird. Aber wenn im dritten Abfrageschritt 418 festgestellt wird, dass die Änderung der Messwerte X2 nicht konform mit den Schrittimpulsen erfolgt, dann wird zum Beginn des siebenten Schritts 416 zwecks Ausgabe eines weiteren Schrittimpulses und zum Inkrementieren des Zählwerts Z zurückverzweigt. Nach der Speicherung und Anzeige des Spiels P im neunten Schritt 419 wird ein Stopp-Schritt 420 für die Routine 400 erreicht. In nicht gezeigter Weise können vor einem Stopp aber weitere Schritte ausgeführt werden, um die Kartuschenschwenkeinheit noch bis in die Wechselposition weiterzuverfahren.

Die Erfindung ist nicht auf eine vorliegende Ausführungsform mit einem Schneckengetriebe 123 beschränkt. Jedes andere geeignete Getriebe G ist ebenfalls einsetzbar.

Die Erfindung ist auch nicht auf die vorliegende Ausführungsform mit einem Schrittmotor beschränkt. Als erster Motor M1 könnte ebenso gut ein Gleichstrommotor eingesetzt werden, welcher mit pulsdauermodulierten Gleichspannungsimpulsen angesteuert wird. Auf der Antriebswelle 1230 des Gleichstrommotors wird ein Encoder E mit einer Encoderscheibe und zugehöriger Lichtschranke befestigt, welche eine Anzahl an Impulsen bei deren Drehung abgibt, die vom Mikrorechner gezählt werden können, um die Drehung der Motorantriebswelle 1230 eingangsseitig am Getriebe G zu ermitteln. Der Drehbewegungssensor S1 kann eine Drehbewegung ausgangsseitig am Getriebe G analog messen und einem Wandler zuführen, der digitale Messwerte erzeugt. Der Wandler ist aber nicht erforderlich, wenn ein digitaler Drehbewegungssensor, zum Beispiel auch hier ein Encoder dazu eingesetzt wird, digital zählbare Impulse zu erzeugen.

So können offensichtlich weitere andere Ausführungen der Erfindung für andere Arten an Antriebsmotoren entwickelt bzw. eingesetzt werden, die vom gleichen Grundgedanken der Erfindung ausgehen und von den anliegenden Ansprüchen umfasst werden.

## Patentansprüche

1. Kombination einer Kartuschenschwenkeinheit (12) eines Tintendrucksystems, mit mindestens einem Anschlag für die Kartuschenschwenkeinheit (12), mit einem ersten Motor (M1), der über ein Getriebe (G) die Kartuschenschwenkeinheit (12) antreibt, mit einer Messanordnung zur Ermittlung eines Spiels der Kartuschenschwenkeinheit (12), die einen Bewegungssensor zum Feststellen einer Bewegung der Kartuschenschwenkeinheit (12) beim Verlassen des Anschlages aufweist, wobei der erste Motor (M1) mit Impulsen entsprechender Energie beaufschlagt wird und wobei sich die Kartuschenschwenkeinheit (12) erst bewegt, wenn das Spiel (P) des Getriebes (G) überwunden ist, wobei der Anschlag für die Kartuschenschwenkeinheit (12) durch eine bewegliche Reinigungs- und Dicht-Station (13) gebildet wird und ein Zähler (C) zum Zählen einer Anzahl an Impulsen vorgesehen ist, wobei die Anzahl für das Spiel (P) des Getriebes (G) der Kartuschenschwenkeinheit (12) repräsentativ ist und der Anzahl der Drehbewegungen der Motorwelle des ersten Motors (M1) entspricht, wobei sich das Spiel aus der Anzahl der notwendigen Drehbewegungen des ersten Motors (M1) zum Bewegen der Kartuschenschwenkeinheit ergibt, wobei der Bewegungssensor ein Drehbewegungssensor (S1) ist und jeder gemessene Messwert in einen digitalisierten Messwert umgesetzt wird, wobei in der Messanordnung ein Mikrorechner (33) zur Ermittlung und Auswertung von Messwerten vorgesehen ist, welcher durch ein im Programmspeicher gespeichertes Programm programmiert ist, die Drehrichtung des ersten Motors (M1) und damit die Bewegungsrichtung der Kartuschenschwenkeinheit (12) zu einem ersten Zeitpunkt t₁ umzukehren, wobei der erste Zeitpunkt t₁ erreicht wird, wenn das Spiel des Getriebes der Kartuschenschwenkeinheit durch Schwenken der Kartuschenschwenkeinheit an den Anschlag vollständig herausgedrückt worden ist, wobei der Zähler (C) im Mikrorechner (33) realisiert ist, welcher den Zähler (C) zum Zählen von Impulsen ab dem ersten Zeitpunkt t₁ mit Impulsen beaufschlagt und einen Arbeitsspeicher (333) zur Speicherung der unmittelbar aufeinander folgend ermittelten digitalisierten Messwerte (X2ₙ₋₁, X2ₙ) aufweist und
zur Auswertung von Messwerten im Mikrorechner ein digitaler Vergleicher (V) realisiert ist, der einen Vergleich (X2ₙ - X2ₙ₋₁ = Δ) der unmittelbar aufeinander folgenden digitalisierten Messwerte (X2ₙ₋₁, X2ₙ) vornimmt, wobei der Mikrorechner programmiert ist, den Zähler zu einem zweiten Zeitpunkt t₂ zu stoppen, wenn die Differenz (Δ) der unmittelbar benachbarten digitalisierten Messwerte größer ist, als ein Schwellwert (D) oder wenn die Differenz (Δ) der unmittelbar benachbarten digitalen Messwerte bei aufeinanderfolgenden Messungen ansteigt bzw. sich ändert.

2. Kombination, nach Anspruch 1, **gekennzeichnet dadurch, dass** der Mikrorechner (33) mit dem ersten Motor (M1) zu dessen Ansteuerung und mit dem Drehbewegungssensor (S1) zur Messwertauswertung verbunden ist, wobei der Mikrorechner (33) zum Erzeugen von Impulsen sowie zur Ermittlung und Auswertung von Messwerten vorgesehen ist, dass ein Mikroprozessor (335) des Mikrorechners (33) durch ein im Programmspeicher (332) des Mikrorechners (33) gespeichertes Programm programmiert ist, das Spiel des Getriebes (G) der Kartuschenschwenkeinheit (12) vollständig herauszudrücken (S.11 unten), die Drehrichtung des ersten Motors (M1) zu dem ersten Zeitpunkt t₁ umzukehren, den Zähler (C) zum ersten Zeitpunkt t₁ auf einen Zählwert Z : = 0 zurückzusetzen und bei einem Zählerstand (Z) zu dem zweiten Zeitpunkt t₂ zu stoppen, wobei der Zählerstand (Z) als Spiel (P) im Arbeitsspeicher (333) gespeichert wird.

3. Kombination nach den Ansprüchen 1 bis 2, **gekennzeichnet dadurch, dass** der erste Motor (M1) ein Schrittmotor (124) ist sowie dass die vom Zähler gezählten Impulse Schrittimpulse des Schrittmotors (124) sind, dass der Mikrorechner (33) die Schritte zählt, die der Schrittmotor (124) bei dessen Ansteuerung ausführt, dass der Drehbewegungssensor (S1) ein Drehwinkelgeber (125) ist, welcher eine analoge Teilspannung (U2) an einem Abgriff entsprechend dem eingestellten Drehwinkel ausgibt, dass die über den Drehwinkelgeber (125) gemessenen und anschließend durch einen Anolog/Digital-Wandler (32) digitalisierten Messwerte (X2) dem Mikrorechner (33) zwecks Speicherung zugeführt werden und dabei jede Änderung des gemessenen digitalen Wertes (X2) registriert wird, dass der erste Zeitpunkt t₁ erreicht ist, wenn die Differenz (Δ) der unmittelbar benachbarten digitalen Messwerte minimal oder Null wird.

4. Kombination nach den Ansprüchen 1 bis 3, **gekennzeichnet dadurch, dass** der Analog/Digital-Wandler ein interner Bestandteil des Mikrorechners (33) ist.

5. Kombination, nach Anspruch 2, **gekennzeichnet dadurch, dass** der Mikroprozessor (335) des Mikrorechners (33) durch ein im Programmspeicher (332) des Mikrorechners (33) gespeichertes Programm programmiert ist, zum Ansteuern des ersten Motors (M1), um die Kartuschenschwenkeinheit (12) mittels des ersten Motor (M1) via das Getriebe (G) anzutreiben, zum Ansteuern eines zweiten Motors (M2) zum Antreiben der Reinigungs- und Dicht-Station (13), welche in die Dichtposition verfahren wird, wobei die Kartuschenschwenkeinheit (12) von einer Wechselposition in eine Dichtposition geschwenkt wird und im Ergebnis des Weiterschwenkens an der Reinigungs- und Dicht-Station (13) anschlägt und angedrückt wird.

6. Kombination nach Anspruch 1, **gekennzeichnet dadurch, dass** der Zähler (C) und der digitale Vergleicher (V) des Mikrorechners (33) hard- und/oder softwaremäßig realisiert sind.

7. Kombination nach Anspruch 1, **gekennzeichnet dadurch, dass** der Schwellwert (D) empirisch als Kriterium bestimmt wird.

8. Kombination nach Anspruch 1, **gekennzeichnet** t **dadurch**, **dass** das Getriebe (G) ein Schneckengetriebe (123) ist.

9. Kombination nach einem der Ansprüche 1 bis 8, **gekennzeichnet dadurch, dass** vom Mikrorechner (33) eine Änderung der Differenz (Δ) der unmittelbar benachbarten digitalen Messwerte bei aufeinanderfolgenden Messungen oder ein Überschreiten des Schwellwerts (D) durch die Differenz (Δ) als Kriterium dazu bestimmt ist, dass die Änderung der Messwerte (X2) wieder konform mit den Impulsen erfolgt, die am Getriebe (G) eingangsseitig gemessen werden bzw. mit Schrittimpulsen erfolgt mittels welcher der Schrittmotor (124) angesteuert wird.

10. Kombination nach den Ansprüchen 1 bis 2, **gekennzeichnet dadurch, dass** der erste Motor (M1) ein Gleichstrommotor ist und dass auf dessen Motorwelle ein Encoder (E) zum Detektieren von Impulsen angeordnet ist, die am Getriebe (G) eingangsseitig gemessen und gezählt werden.

11. Messverfahren zur Ermittlung eines Spiels einer Kartuschenschwenkeinheit (12) eines Tintendrucksystems, mit einem Erzeugen von Impulsen und einem entsprechenden Antreiben der Kartuschenschwenkeinheit (12), mit einem Feststellen einer Bewegung der Kartuschenschwenkeinheit (12) mit einem ersten Bewegungssensor, wobei die Kartuschenschwenkeinheit (12) von einem ersten Motor (M1) mit einer ersten Drehrichtung über ein Getriebe (G) angetrieben wird, bis zu einem Anschlagen der Kartuschenschwenkeinheit (12) an einem Anschlag, wobei sich die Kartuschenschwenkeinheit (12) beim Verlassen des Anschlages erst bewegt, wenn ein Spiel (P) des Getriebes (G) überwunden ist, wobei vor einem Anschlagen der Kartuschenschwenkeinheit (12) eine Reinigungs- und Dicht-Station (13) von einer Ruheposition in eine Dichtposition bewegt wird, wobei die Kartuschenschwenkeinheit (12) von einer Wechselposition für Tintenkartuschen in eine Dichtposition für den mindestens einen Tintendruckkopf geschwenkt wird, bis sie an der Reinigungs- und Dicht-Station (13) anschlägt und angedrückt wird, wobei die Reinigungs- und Dicht-Station (13) einen beweglichen Anschlag bildet, wobei eine Ermittlung von Messwerten erfolgt, wobei der Bewegungssensor ein Drehbewegungssensor (S1) ist, wobei die über den Drehbewegungssensor (S1) gemessenen und daraus erzeugten digitalen Messwerte einem Mikrorechner (33) zu deren Auswertung zugeführt werden, wobei die Drehrichtung des ersten Motors (M1) zu einem ersten Zeitpunkt t₁ geändert und der bewegliche Anschlag durch Wegbewegen der Kartuschenschwenkeinheit (12) verlassen wird, wobei eine Anzahl an Impulsen mittels eines Zählers (C) ab dem ersten Zeitpunkt t₁ bis zu einem zweiten Zeitpunkt t₂ gezählt wird, der erreicht wird wenn die Differenz (Δ) der unmittelbar benachbarten digitalisierten Messwerte größer ist als ein Schwellwert (D) oder wenn die Differenz (Δ) der unmittelbar benachbarten digitalen Messwerte bei aufeinanderfolgenden Messungen ansteigt bzw. sich ändert, wobei der erste Zeitpunkt t₁ erreicht wird, wenn das Spiel des Getriebes der Kartuschenschwenkeinheit durch Schwenken der Kartuschenschwenkeinheit an den Anschlag vollständig herausgedrückt worden ist, wobei die Anzahl für das Spiel (P) des Getriebes (G) der Kartuschenschwenkeinheit (12) repräsentativ ist und der Anzahl der Drehbewegungen der Motorwelle des ersten Motors (M1) entspricht, wobei sich das Spiel aus der Anzahl der notwendigen Drenbewegungen des ersten Motors (M1) zum Bewegen der Kartuschenschwenkeinheit ergibt.

12. Messverfahren, nach Anspruch 11, **gekennzeichnet dadurch, dass** von einem Mikroprozessor des Mikrorechners (33) die Drehrichtung des ersten Motors (M1) und damit die Bewegungsrichtung der Kartuschenschwenkeinheit zu dem ersten Zeitpunkt t₁ umgekehrt wird, wenn das Spiel des Getriebes der Kartuschenschwenkeinheit vollständig herausgedrückt worden ist, dass ein Rücksetzen eines Zählwertes (Z : = 0) eines Zählers (C) zum ersten Zeitpunkt t₁ und ab dem ersten Zeitpunkt t₁ ein Zählen von Impulsen erfolgt, deren Anzahl der Drehbewegung der Motorwelle des ersten Motors entspricht, dass eine Speicherung der unmittelbar aufeinander folgend ermittelten digitalen Messwerte (X2ₙ₋₁, X2ₙ) im Arbeitsspeicher, ein digitaler Vergleich (Δ = X2ₙ - X2ₙ₋₁) der unmittelbar aufeinander folgenden digitalisierten Messwerte vorgenommen und zu einem zweiten Zeitpunkt t₂ der Zählerstand (Z) gestoppt und als Spiel (P) im Arbeitsspeicher gespeichert wird.

13. Messverfahren, nach den Ansprüchen 11 bis 12, **gekennzeichnet dadurch, dass** der erste Zeitpunkt t₁ erreicht worden ist, wenn die Differenz (Δ) der unmittelbar benachbarten digitalen Messwerte minimal oder Null ist.

14. Messverfahren, nach den Ansprüchen 11 bis 12, **gekennzeichnet dadurch, dass** der zweite Zeitpunkt t₂ erreicht worden ist, wenn mindestens eine einmalige Änderung detektiert wird, bei welcher die Differenz (Δ) der unmittelbar benachbarten digitalen Messwerte größer ist, als ein Schwellwert (D) oder wenn eine mehrmalige Änderung der Differenz (Δ) der unmittelbar benachbarten digitalen Messwerte bei aufeinanderfolgenden Messungen detektiert wird, wobei die Differenz (Δ) tendenziell ansteigt.

15. Messverfahren, nach den Ansprüchen 11 bis 14, **gekennzeichnet dadurch, dass** ein entsprechendes Programm für einen Messablauf (400) in einem Programmspeicher des Mikrocontrollers (33) gespeichert ist, dass durch eine Benutzereingabe ein Servicemodus (402) aufgerufen und abgefragt wird, welche Einstellung vom Bediener gewählt wurde, dass im ersten Abfrageschritt (408) festgestellt wird, dass eine Einstellung gewählt wurde, um das Spiel der Kartuschenschwenkeinheit zu ermitteln oder anderenfalls auf den Servicemodus (402) zurückverzweigt wird und dass mindestens die digitalen Messwerte, der Zählerstand (Z) bzw. das Spiel (P) über eine Benutzerschnittstelle (4, 5) bedarfsweise abgefragt und ausgegeben werden.

16. Messverfahren, nach den Ansprüchen 11 bis 15, **gekennzeichnet dadurch, dass** als erster Motor (M1) ein Schrittmotor (124) und dass als Drehbewegungssensor (S1) ein Drehwinkelgeber (125) eingesetzt wird, dass im ersten Schritt (409) nach der ersten Abfrage (408) eine Ausgabe einer ersten Anzahl von Schrittimpulsen an den Schrittmotor (124) zum Schwenken der Kartuschenschwenkeinheit (12) in die Wechselposition, im nachfolgenden zweiten Schritt (410) eine Ausgabe einer zweiten Anzahl von Schrittimpulsen an einen zweiten Schrittmotor (1315) zum Verfahren der Reinigungs- und Dicht-Station (13) von einer Ruheposition in die Dichtposition erfolgt, im nachfolgenden dritten Schritt (411) ein Bereitstellen einer dritten Anzahl von Schrittimpulsen an den ersten Schrittmotor (124) zum Schwenken der Kartuschenschwenkeinheit (12) von der Wechselposition in die Dichtposition und im nachfolgenden vierten Schritt (412) eine Ausgabe eines Schrittimpulses an den ersten Schrittmotor (M1) erfolgt, im nachfolgenden fünften Schritt (413) U2-Messungen mittels des Drehwinkelgebers (125) durchgeführt werden, eine A/D-Wandlung der analogen U2-Messwerte in digitale Messwerte (X2) und ein Speichern der digitalen Messwerte (X2) in einen Arbeitsspeicher (333) erfolgt, dass im zweiten Abfrageschritt (414) abgefragt wird, ob die Änderung der Messwerte (X2) konform mit den Schrittimpulsen verläuft, wobei dann zum vierten Schritt (412) zurück verzweigt wird, um die Messung weiterzuführen oder falls das nicht der Fall ist, dass zum sechsten Schritt (415) verzweigt wird zwecks Vollzuges einer Richtungsumkehr und Bereitstellung einer vierten Anzahl von Schrittimpulsen für den ersten Schrittmotor (124) zum Schwenken der Kartuschenschwenkeinheit (12) aus der Dichtposition heraus sowie zwecks Rücksetzens des Zählwertes (Z) eines Zählers (C) auf den Wert Null und dass im siebenten Schritt (416) ein Schrittimpuls an den ersten Schrittmotor (124) ausgegeben und der Zählerwert des Zählers (C) um den Wert 'Eins' inkrementiert wird und dass weitere U2-Messungen mittels des Drehwinkelgebers (125), eine A/D-Wandlung und Speicherung der digitalen Messwerte im achten Schritt (417) erfolgt, wobei die U2-Messungen mittels des Drehwinkelgebers (125), die A/D-Wandlung und die Speicherung der digitalen Messwerte (X2) fortgesetzt werden bis in einem dritten Abfrageschritt (418) festgestellt wird, dass die Änderung der Messwerte (X2) wieder konform mit den Schrittimpulsen erfolgt, dass die bis zu diesem Zeitpunkt gezählte vierte Anzahl (Z) von Schrittimpulsen an den ersten Schrittmotor (124) das Spiel (P) ergibt, welches im nachfolgenden neunten Schritt (419) gespeichert wird, wobei wenn im dritten Abfrageschritt (418) festgestellt wird, dass die Änderung der Messwerte (X2) nicht konform mit den Schrittimpulsen erfolgt, zum Beginn des siebenten Schritts (416) zwecks Ausgabe eines weiteren Schrittimpulses und zum Inkrementieren des Zählwerts (Z) zurück verzweigt wird.

## Claims

1. A combination of a cartridge pivoting unit (12) of an ink-jet printing system with at least one stop for the cartridge pivoting unit (12), with a first motor (M1) driving the cartridge pivoting unit (12) via a gear (G), with a measuring arrangement for determining a play of the cartridge pivoting unit (12) having a motion sensor for detecting a movement of the cartridge pivoting unit (12) when leaving the stop, wherein the first motor (M1) receives pulses of corresponding energy and wherein the cartridge pivoting unit (12) only moves when the play (P) of the gear (G) has been overcome, wherein the stop for the cartridge pivoting unit (12) is formed by a movable cleaning and sealing station (13) and that a counter (C) is provided for counting a number of pulses, wherein said number is representative of the play (P) of the gear (G) of the cartridge pivoting unit (12) and corresponds to the number of rotary movements of the first motor (M1), wherein the play results from the rotary movements of the first motor (M1) required for moving the cartridge pivoting unit, wherein the motion sensor is a rotary motion sensor (S1) and every measured value is converted into a digitized measuring value, wherein the measuring arrangement is provided with a microcomputer (33) for the determination and analysis of measuring values that is programmed by a program stored in the program memory to inverse the direction of rotation of the first motor (M1) and thereby the direction of movement of the cartridge pivoting unit (12) at a first point of time t₁, wherein said first point of time t₁ is reached when the play of the gear of the cartridge pivoting unit has been completely pressed out by pivoting the cartridge pivoting unit against the stop, wherein the counter (C) is realized in the microcomputer (33) that feeds the counter (C) for counting pulses with pulses from the first point of time t₁ and has a main memory (333) for storing the digitized measuring values (X2ₙ₋₁, X2ₙ) determined in direct succession and a digital comparator (V) for analysing measuring values is realized in the microcomputer that performs a comparison (X2ₙ - X2ₙ₋₁ = Δ) of the directly successive digitized measuring values (X2ₙ₋₁, X2ₙ), wherein the microcomputer is programmed to stop the counter at a second point of time t₂ when the difference (Δ) of the directly adjacent digitized measuring values is bigger than a threshold value (D) or when the difference (Δ) of the directly adjacent digitized measuring values increases or changes in successive measurements.

2. A combination according to Claim 1, **characterized in that** the microcomputer (33) is connected with the first motor (M1) for controlling it and with the rotary motion sensor (S1) for analysing measuring values, microcomputer (33) being provided for generating pulses as well as for determining and analysing measuring values, that a microprocessor (335) of the microcomputer (33) is programmed by a program stored in the program memory (332) of the microcomputer (33) to completely press out the play of the gear (G) of the cartridge pivoting unit (12) (p. 11 on the bottom), to inverse the direction of rotation of the first motor (M1) at a first point of time t₁, to reset the counter (C) to a counter value Z : = 0 at the first point of time t₁ and to stop at a counter count (Z) at the second point of time t₂, wherein the counter count (Z) is stored as play (P) in the main memory (333).

3. A combination according to Claims 1 to 2, **characterized in that** the first motor (M1) is a stepping motor (124) and that the pulses counted by the counter are step pulses of the stepping motor (124), that the microcomputer (33) counts the steps that the stepping motor (124) makes when it is triggered, that the rotary motion sensor (S1) is a rotational angle sensor (125) that delivers an analogue partial voltage (U2) at a tap corresponding to the set rotational angle, that the measuring values (X2) measured by the rotational angle sensor (125) and then digitized by an analogue-digital converter (32) are fed to the microcomputer (33) for storage, every change of the measured digital value (X2) being registered, and that the first point of time t₁ is reached when the difference (Δ) of the directly adjacent digital measuring values becomes minimal or zero.

4. A combination according to Claims 1 to 3, **characterized in that** the analogue-digital converter is an internal component of the microcomputer (33).

5. A combination according to Claim 2, **characterized in that** the microprocessor (335) of the microcomputer (33) is programmed by a program stored in the program memory (332) of the microcomputer (33) to trigger the first motor (M1) for driving the cartridge pivoting unit (12) by means of the first motor (M1) via the gear (G), to trigger a second motor (M2) for driving the cleaning and sealing station (13) that is moved to the sealing position, wherein the cartridge pivoting unit (12) is swung from a changing position into a sealing position and, as a result of being further swung, strikes against the cleaning and sealing station (13) and is pressed against it.

6. A combination according to Claim 1, **characterized in that** the counter (C) and the digital comparator (V) of the microcomputer (33) are realized by means of hardware and/or software.

7. A combination according to Claim 1, **characterized in that** the threshold value (D) is empirically determined as a criterion.

8. A combination according to Claim 1, **characterized in that** the gear (G) is a worm gear (123).

9. A combination according to any of the Claims 1 to 8, **characterized in that**, by the microcomputer (33), a change of the difference (Δ) of the directly adjacent digital measuring values in successive measurements or an exceeding of the threshold value (D) by the difference (Δ) is determined as a criterion so that the change of the measuring values (X2) again is in conformity with the pulses measured on the input side of the gear (G) and with the step pulses by means of which the stepping motor (124) is triggered.

10. A combination according to Claims 1 to 2, **characterized in that** the first motor (M1) is a direct-current motor and that an encoder (E) is arranged on its motor shaft for detecting pulses that are measured and counted on the input side of the gear (G).

11. A measuring method for determining a play of a cartridge pivoting unit (12) of an ink-jet printing system, with a generation of pulses and a respective driving of the cartridge pivoting unit (12), with a determination of a movement of the cartridge pivoting unit (12) by means of a first motion sensor, wherein the cartridge pivoting unit (12) is driven by a first motor (M1) with a first direction of rotation via a gear (G) up to a stopping of the cartridge pivoting unit (12); wherein the cartridge pivoting unit (12), when leaving the stop, will only move when a play (P) of the gear (G) has been overcome; wherein, before a striking of the cartridge pivoting unit (12) against it, a cleaning and sealing station (13) is moved from a rest position into a sealing position, wherein the cartridge pivoting unit (12) is swung from a position for changing ink cartridges into a sealing position for at least one ink-jet print head until it strikes against the cleaning and sealing station (13) and is pressed against it, the cleaning and sealing station (13) forming a movable stop; wherein measuring values are determined, the motion sensor being a rotary motion sensor (S1), wherein the digital measuring values generated from the values measured by a rotary motion sensor (S1) are fed to a microcomputer (33) for their analysis; wherein the direction of rotation of the first motor (M1) is changed at a first point of time t₁ and the movable stop is left by a moving away of the cartridge pivoting unit (12), wherein a number of pulses is counted by means of a counter (C) from the first point of time t₁ until a second point of time t₂ that is reached when the difference (Δ) of the directly adjacent digitized measuring values is bigger than a threshold value (D) or when the difference (Δ) of the directly adjacent digitized measuring values increases or changes in successive measurements, wherein the first point of time t₁ is reached when the play of the gear of the cartridge pivoting unit has been completely pressed out by swinging the cartridge pivoting unit against the stop, wherein the number is representative of the play (P) of the gear (G) of the cartridge pivoting unit (12) and corresponds to the number of rotational movements of the motor shaft of the first motor (M1), wherein the play results from the number of the rotary movements of the first motor (M1) required for moving the cartridge pivoting unit.

12. A measuring method according to Claim 11, **characterized in that** a microprocessor of the microcomputer (33) inverts the direction of rotation of the first motor (M1) and thereby the direction of movement of the cartridge pivoting unit at a first point of time t₁ when the play of the gear of the cartridge pivoting unit has been completely pressed out, that there occurs a reset of a counter value (Z : = 0) of a counter (C) at a first point of time t₁ and a counting of pulses from a first point of time t₁ on, the number of which corresponds to the rotary movement of the motor shaft of the first motor, that the digital measuring values determined in direct succession (X2ₙ₋₁, X2ₙ) are stored in the main memory, the directly successive digitized measuring values are compared (Δ = X2ₙ - X2ₙ₋₁) and the counter count (Z) is stopped at a second point of time t₂ and stored as play (P) in the main memory.

13. A measuring method according to Claims 11 to 12, **characterized in that** the first point of time t₁ has been reached when the difference (Δ) of the directly adjacent digital measuring values has a minimal or zero value.

14. A measuring method according to Claims 11 to 12, **characterized in that** the second point of time t₂ has been reached when there is detected at least a single change in which the difference (Δ) of the directly adjacent digital measuring values is higher than a threshold value (D) or when there are detected several changes of the difference (Δ) of the directly adjacent digital measuring values in successive measurements, the difference (Δ) showing an increasing trend.

15. A measuring method according to Claims 11 to 14, **characterized in that** a respective program for a measuring sequence (400) is stored in a program memory of the microcontroller (33), that, by a user input, there is called a service mode (402) and inquired what setting was chosen by the operator, that it is determined in a first inquiry step (408) that there has been selected a setting for determining the play of the cartridge pivoting unit, or otherwise the process is branched back to the service mode (402), and that at least the digital measuring values, the counter count (Z) or the play (P) are inquired and output as required via a user interface (4, 5).

16. A measuring method according to Claims 11 to 15, **characterized in that** there are used a stepping motor (124) as the first motor (M1) and a rotational angle sensor (125) as rotary motion sensor (S1); that, in the first step (409) following the first inquiry (408), a first number of step pulses is sent to the stepping motor (124) for swinging the cartridge pivoting unit (12) into the changing position, in the following second step (410), a second number of step pulses is sent to the second stepping motor (1315) for moving the cleaning and sealing station (13) from a rest position into the sealing position, in the following third step (411), a third number of step pulses is provided to the first stepping motor (124) for swinging the cartridge pivoting unit (12) from the changing position into the sealing position and, in the following fourth step (412), a step pulse is sent to the first stepping motor (M1), in the following fifth step (413), U2 measurements are made by means of the rotational angle sensor (125), an A-D conversion of the analogue U2 measuring values into digital measuring values (X2) is performed and the digital measuring values (X2) are stored in a main memory (333); that, in the second inquiry step (414), it is inquired whether the change of the measuring values (X2) runs in conformity with the step pulses, the process then being branched back to the fourth step (412) for continuing the measurement or, if that is not the case, the process is branched to the sixth step (415) for effecting an inversion of the direction and providing a fourth number of step pulses for the first stepping motor (124) for swinging the cartridge pivoting unit (12) away from the sealing position and for resetting the counter value (Z) of a counter (C) to the value zero; and that, in the seventh step (416), a step pulse is sent to the first stepping motor (124) and the counter value of the counter (C) is incremented by the value 'one'; and that further U2 measurements by means of the rotational angle sensor (125), an A-D conversion and storage of the digital measuring values are performed in the eighth step (417), wherein the U2 measurements by means of the rotational angle sensor (125), the A-D conversion and storage of the digital measuring values (X2) are continued until it is determined, in a third inquiry step (418), that the change of the measuring values (X2) is in conformity with the step pulses again, that the fourth number (Z) of step pulses to the first stepping motor (124) counted until that moment forms the play (P) which is stored in the following ninth step (419); wherein, when it is found in the third inquiry step (418) that the change of the measuring values (X2) is not in conformity with the step pulses, the process is branched back to the start of the seventh step (416) for issuing another step pulse and for incrementing the counter count (Z).

## Revendications

1. Combinaison d'une unité (12) de pivotement des cartouches d'un système d'impression à jet d'encre, comportant au moins un butoir pour l'unité (12) de pivotement des cartouches (12), avec un premier moteur (M1) qui entraîne l'unité (12) de pivotement des cartouches à l'aide d'une transmission (G), avec un dispositif de mesure destiné à déterminer le jeu de l'unité (12) de pivotement des cartouches et équipé d'un capteur de mouvement pour détecter un mouvement de l'unité (12) de pivotement des cartouches lorsqu'elle délaisse la position au butoir, et dont le premier moteur (M1) est alimenté avec des impulsions d'une énergie spécifique et dont l'unité (12) de pivotement des cartouches se met seulement en mouvement, si le jeu (P) de la transmission (G) est vaincre, ledit butoir pour l'unité (12) de pivotement des cartouches étant formé par une station de nettoyage et d'étanchéité (13) mobile et un compteur (C) étant prévu pour le comptage d'un nombre d'impulsions, ledit nombre étant représentatif pour le jeu (P) de la transmission (G) de l'unité (12) de pivotement des cartouches et conforme au nombre des mouvements rotatifs de l'arbre moteur du premier moteur (M1), et dont le jeu résulte du nombre des mouvements rotatifs nécessaires du premier moteur (M1) pour déplacer l'unité de pivotement de cartouche, le capteur de mouvement étant un capteur de rotation (S1) et chaque valeur mesurée étant convertie en valeur de mesure numérique, ledit dispositif de mesure étant équipé d'un micro-ordinateur (33) pour déterminer et exploiter des valeurs de mesure, ledit micro-ordinateur étant programmé, via un programme enregistré dans la mémoire programme, pour inverser à un premier moment t1 le sens de rotation du premier moteur (M1) et par conséquence le sens du mouvement de l'unité (12) de pivotement des cartouches, le premier moment t1 étant atteint lorsque le jeu de la transmission de l'unité de pivotement de cartouche a été complètement vaincre par le pivotement de l'unité de pivotement de cartouche contre le butoir, le compteur (C) étant réalisé dans le micro-ordinateur (33) lequel, alimente le compteur (C) destiné au comptage d'impulsions à partir du premier moment t1 avec des impulsions, comporte une mémoire vive (333) pour enregistrer les valeurs de mesure numérisées (X2n - X2n-1) déterminées en succession directe et comporte un comparateur (V) numérique pour évaluer les valeurs de mesure, ledit comparateur effectuant une comparaison (X2n - X2n-1 = Δ) des valeurs de mesure numérisées en succession directe (X2n-1, X2n), le micro-ordinateur étant programmé pour stopper le compteur à un deuxième moment t2, si la différence (Δ) des valeurs de mesure numérisées directement voisines est supérieure à une valeur seuil (D) ou si la différence (Δ) des valeurs de mesure numérisées directement voisines augmente ou se modifie lors de mesures successives.

2. Combinaison selon la revendication 1, **caractérisée en ce, que** le micro-ordinateur (33) soit relié au premier moteur (M1) en vue de sa commande et au capteur de rotation (S1) pour l'exploitation des valeurs de mesure, ledit micro-ordinateur (33) étant prévu pour la génération d'impulsions ainsi que pour la détermination et l'exploitation des valeurs de mesure, qu'un microprocesseur (335) du micro-ordinateur (33) soit programmé par un programme enregistré dans la mémoire de programme (332) du micro-ordinateur (33) pour, résorber complètement le jeu de la transmission (G) de l'unité (12) de pivotement des cartouches (v. 11 ci-dessous), inverser le sens de rotation du premier moteur (M1) au premier moment t1, réinitialiser le compteur (C) au premier moment t1 sur une valeur de comptage Z : = 0 et pour stopper le statut du compteur (Z) au deuxième moment t2, ledit statut de compteur (Z) étant enregistré comme jeu (P) dans la mémoire vive (333).

3. Combinaison selon les revendications 1 à 2, **caractérisée en ce, que** le premier moteur (M1) est un moteur pas à pas (124) et les impulsions comptées du compteur sont des impulsions de pas du moteur pas à pas (124), que le micro-ordinateur (33) compte les pas que le moteur pas à pas (124) effectue lorsqu'il est activé, que le capteur de rotation (S1) est un codeur angulaire (125) qui transmet une tension fractionnée analogique (U2) à une prise selon l'angle de rotation paramétré, que les valeurs (X2) mesurées à l'aide du codeur angulaire (125) et numérisées ensuite par un convertisseur analogique-numérique (32) soient transmises au micro-ordinateur (33) pour être enregistrées et pour que chaque modification des valeurs numériques (X2) mesurées soit enregistrée, que le premier moment t1 soit atteint, si la différence (Δ) des valeurs de mesure numériques directement voisines devient minimale ou nulle.

4. Combinaison selon les revendications 1 à 3, **caractérisée en ce que** le convertisseur analogique-numérique soit un composant interne du micro-ordinateur (33).

5. Combinaison selon la revendication 2, **caractérisée en ce que** le microprocesseur (335) du micro-ordinateur (33) soit programmé par un programme enregistré dans la mémoire de programme (332) du micro-ordinateur (33) pour, commander le premier moteur (M1), entraîner l'unité (12) de pivotement de cartouches à l'aide du premier moteur (M1) à travers la transmission (G), commander un deuxième moteur (M2) destiné à entraîner la station de nettoyage et d'étanchéité (13) pour qu'elle puisse se déplacer en position d'étanchéité, et dont l'unité (12) de pivotement des cartouches pivote d'une position de remplacement en position d'étanchéité, le résultat de ce pivotement étant qu'elle bute et soit pressée contre la station de nettoyage et d'étanchéité (13).

6. Combinaison selon la revendication 1, **caractérisée en ce que** le compteur (C) et le comparateur numérique (V) du micro-ordinateur (33) soient réalisés de manière matérielle et/ou logicielle.

7. Combinaison selon la revendication 1, **caractérisée en ce que** la valeur seuil (D) soit déterminée de manière empirique comme critère.

8. Combinaison selon la revendication 1, **caractérisée en ce que** la transmission (G) soit un engrenage à vis sans fin (123).

9. Combinaison selon une des revendications 1 à 8, **caractérisée en ce, qu'**une modification de la différence (Δ) des valeurs de mesure numériques directement voisines lors de mesures successives ou qu'un dépassement de la valeur seuil (D) par la différence (Δ), soient considérés par le micro-ordinateur (33) comme un critère déterminant, pour que la modification des valeurs de mesure (X2) devienne à nouveau conforme aux impulsions qui sont mesurées du côté de l'entrée de la transmission (G) ou qu'elle se déroule avec des impulsions de pas qui commandent le moteur pas à pas (124).

10. Combinaison selon les revendications 1 à 2, **caractérisée en ce que** le premier moteur (M1) soit un moteur à courant continu et que l'arbre moteur de celui-ci soit équipé d'un encodeur (E) destiné à détecter des impulsions, qui sont mesurées et comptées du côté de l'entrée de la transmission (G).

11. Procédé de mesure destiné à déterminer le jeu d'une unité (12) de pivotement des cartouches d'un système d'impression à jet d'encre, avec une génération d'impulsions et un entraînement spécifique de l'unité (12) de pivotement des cartouches, avec une détection de mouvement de l'unité (12) de pivotement des cartouches à l'aide d'un premier capteur de mouvement, ladite unité (12) de pivotement des cartouches étant entraînée dans un premier sens de rotation à travers une transmission (G) par un premier moteur (M1) jusqu'à ce que l'unité (12) de pivotement des cartouches bute contre un butoir, et dont l'unité de pivotement de cartouche se met seulement en mouvement pour délaisser la position au butoir si un jeu (P) de la transmission (G) est résorbé, et dont une station de nettoyage et d'étanchéité (13) est déplacée d'une position de repos dans une position d'étanchéité avant que l'unité (12) de pivotement des cartouches bute contre le butoir, et dont l'unité (12) de pivotement des cartouches soit pivotée d'une position de remplacement de cartouches d'encre dans une position d'étanchéité pour au moins une tête d'impression à jet d'encre jusqu'à ce qu'elle bute et soit pressée contre la station de nettoyage et d'étanchéité (13), ladite station de nettoyage et d'étanchéité (13) formant un butoir mobile, et dont une détermination de valeurs de mesure est effectuée, le capteur de mouvement étant un capteur angulaire (S1), et dont les valeurs de mesure numériques générées à partir des mesures effectuées par le capteur angulaire (S1) soient transmises à un micro-ordinateur (33) pour être traitées, et dont le sens de rotation du premier moteur (M1) est modifié à un premier moment t1 et que l'unité (12) de pivotement des cartouches délaisse par son mouvement le butoir mobile, et dont un nombre d'impulsions soit compté à l'aide d'un compteur (C) à partir du premier moment t1 jusqu'à un deuxième moment t2, qui est atteint si la différence (Δ) des valeurs de mesure numériques directement voisines est supérieure à une valeur seuil (D) ou si la différence (Δ) des valeurs de mesure numériques directement voisines augmente ou se modifie lors de mesures successives, et dont le premier moment t1 sera atteint si le jeu de la transmission de l'unité de pivotement de cartouche a été complètement résorbé par le pivotement de l'unité de pivotement de cartouche vers le butoir, et dont le nombre est représentatif pour le jeu (P) de la transmission (G) de l'unité (12) de pivotement des cartouches et que ledit nombre corresponde au nombre des mouvements de rotation de l'arbre moteur du premier moteur (M1), et dont le jeu résulte du nombre de mouvements de rotation nécessaires du premier moteur (M1) pour créer le déplacement de l'unité de pivotement de cartouche.

12. Procédé de mesure selon la revendication 11, **caractérisé en ce, que** le sens de rotation du premier moteur (M1) et ainsi le sens de mouvement de l'unité de pivotement de cartouche soit inversé au premier moment t1 par un microprocesseur du micro-ordinateur (33), si le jeu de la transmission de l'unité de pivotement de cartouche a été complètement résorbé, que soit effectué une réinitialisation d'une valeur de comptage (Z : = 0) d'un compteur (C) à un premier moment t1 et qu'à partir de ce premier moment t1 soit effectué un comptage d'impulsions, dont le nombre correspond aux mouvements de rotation de l'arbre moteur du premier moteur (M1), que soit effectué un enregistrement dans la mémoire vive des valeurs de mesure numériques (X2n-1, X2n) déterminées en succession directe et une comparaison numérique (Δ = X2n - X2n-1) des valeurs de mesure numériques directement successives, et que le statut de compteur (Z) soit stoppé à un deuxième moment t2 et soit enregistré comme jeu (P) dans la mémoire vive.

13. Procédé de mesure selon les revendications 11 à 12, **caractérisé en ce que** le premier moment t1 a été atteint, si la différence (Δ) des valeurs de mesure numériques directement voisines est minimale ou nulle.

14. Procédé de mesure selon les revendications 11 à 12, **caractérisé en ce que** le deuxième moment t2 a été atteint, si au moins une modification unique est détectée pour laquelle la différence (Δ) des valeurs de mesure numériques directement voisines est supérieure à une valeur seuil (D) ou si une modification multiple de la différence (Δ) des valeurs de mesure numériques directement voisines est détectée lors de mesures successives et que la différence (Δ) croît de manière tendancielle.

15. Procédé de mesure selon les revendications 11 à 14, **caractérisé en ce, qu'**un programme spécifique pour un processus de mesure (400) soit enregistré dans une mémoire de programme du microcontrôleur (33), que par une saisie d'utilisateur soit appelé un mode de service (402) et que soit interrogé la nature du paramétrage sélectionné par l'opérateur, que dans la première étape d'interrogation (408) soit déterminé si un paramétrage a été sélectionné pour déterminer le jeu de l'unité de pivotement de cartouche et que dans le cas contraire un renvoi au mode de service (402) soit effectué, et qu'au moins les valeurs de mesure numériques, le statut du compteur (Z) ou le jeu (P) soient interrogés et édités en cas de besoin.

16. Procédé de mesure selon les revendications 11 à 15, **caractérisé en ce, que** soit utilisé un moteur pas à pas (124) comme premier moteur (M1) et un codeur angulaire (125) comme capteur de rotation (S1), que soit effectué dans la première étape (409) après la première interrogation (408) une transmission d'un premier nombre d'impulsions de pas au moteur pas à pas (124) pour pivoter l'unité (12) de pivotement de cartouches dans la position de remplacement, que dans la deuxième étape (410) suivante une transmission d'un deuxième nombre d'impulsions de pas à un deuxième moteur pas à pas (1315) pour déplacer la station de nettoyage et d'étanchéité (13) de la position de repos en position d'étanchéité, que dans la troisième étape (411) suivante soit transmis un troisième nombre d'impulsions de pas au premier moteur pas à pas (124) pour pivoter l'unité (12) de pivotement de cartouches de la position de remplacement en position d'étanchéité et que soit effectué dans la quatrième étape (412) suivante une transmission d'une impulsion de pas au premier moteur pas à pas (M1), que soient effectué dans la cinquième étape (413) suivante des mesures U2 à l'aide du codeur angulaire (125), une conversion A/D des valeurs de mesure U2 analogiques en valeurs de mesure numériques (X2) et un enregistrement des valeurs de mesure numériques (X2) dans une mémoire vive (333), que dans la deuxième étape d'interrogation (414) soit interrogé si la modification des valeurs de mesure (X2) se déroule en conformité avec les impulsions de pas, un renvoi à la quatrième étape (412) étant effectué dans ce cas pour continuer la mesure ou que dans le cas contraire, un renvoi à la sixième étape (415) soit effectué afin de générer une inversion de sens et de transmettre un quatrième nombre d'impulsions de pas au premier moteur pas à pas (124) pour pivoter l'unité de pivotement de cartouche pour qu'elle délaisse la position d'étanchéité ainsi que pour la remise à zéro de la valeur de comptage (Z) d'un compteur (C) et que dans la septième étape (416), une impulsion de pas soit transmise au premier moteur pas à pas (124) et que la valeur de comptage du compteur (C) soit incrémentée de la valeur « un », et que soient effectué dans la huitième étape (417) d'autres mesures U2 à l'aide du codeur angulaire (125), une conversion A/N et l'enregistrement des valeurs de mesure numériques, les mesures U2 effectuées à l'aide du codeur angulaire (125), la conversion A/N et l'enregistrement des valeurs de mesure numériques (X2) étant poursuivis jusqu'il soit déterminé dans une troisième étape d'interrogation (418), que la modification des valeurs de mesure (X2) est à nouveau en conformité avec les impulsions de pas, que le quatrième nombre (Z) d'impulsions de pas transmises au premier moteur pas à pas (124) compté jusqu'à ce moment détermine le jeu (P) qui sera enregistré dans la neuvième étape (419) consécutive, un renvoi au début de la septième étape (416) étant effectué s'il est déterminé dans la troisième étape d'interrogation (418), que la modification des valeurs de mesure (X2) n'est pas en conformité avec les impulsions de pas, afin de transmettre une autre impulsion de pas et d'incrémenter la valeur de comptage (Z).
